# EUROPÄISCHE PATENTSCHRIFT

(11) **EP 0 617 246 B1**
(45) Veröffentlichungstag und Bekanntmachung des Hinweises auf die Patenterteilung: **30.07.1997**
(21) Anmeldenummer: 94104362.2
(22) Anmeldetag: 19.03.1994
(51) Int. Cl.: F24H 9/20

(54) **Regel- und Steuergerät**
Control and regulating apparatus
Appareil de commande et de régulation

(30) Priorität: 22.03.1993 DE 9304244 U
(43) Veröffentlichungstag der Anmeldung: 28.09.1994
(73) Patentinhaber: VIESSMANN WERKE GmbH & CO., 35107 Allendorf/Eder (DE)
(72) Erfinder: Böhle, Werner, D-35066 Frankenberg-Schreufa (DE)
(74) Vertreter: Wolf, Günter, Dipl.-Ing.

(56) Entgegenhaltungen:
- EP-A- 0 388 375
- DE-A- 3 404 256
- DE-U- 8 811 232
- LU-A- 58 555

## Beschreibung

Die Erfindung betrifft ein Regel- und Steuergerät für Heizkessel, bestehend aus einem schwenkbar gelagerten Gehäuse mit in dessen sichtseitiger Frontfläche angeordneten Einstell- und Anzeigeelementen.

Regel- und Steuergeräte der genannten Art sind allgemein bekannt und in Benutzung, Verwiesen sei nur bspw. auf die EP-A-0 393 046, und die DE-A-34 04 256 . Diese Geräte sind in spezieller Weise insgesamt schwenkbar, um sie überhaupt in Bedienungsstellung bringen zu können. Die Schwenkbarkeit bei auf Heizkesselgehäuse aufgesetzten Geräten ist vorgesehen, um deren Frontfläche auf den jeweils günstigsten Sichtwinkel einstellen zu können. Erreicht wird dies bei solchen auf Heizkessel aufsetzbaren Geräten dadurch, daß das Gehäuse insgesamt seitlich an Sockeln drehbar gelagert ist, die selbst in geeigneter Weise auf dem Gehäuse des betreffenden Heizkessels befestigt sind. Sofern die Kabelverbindung aus dem Heizkessel mit dem Gerätegehäuse nicht durch die Sockel und die Schwenkachsen in das Gerätegehäuse eingeführt werden, was entsprechend aufwendig ist, erstreckt sich die Kabelführung frei zwischen Gerätegehäuse und HeizkesSelgehäUSe, ein Problem, das dann nicht gegeben ist, wenn das Gerätegehäuse fest auf dem Heizkesselgehäuse installiert wird. Hierbei kann aber die Frontfläche nicht sichtgünstig eingestellt werden.

Der Erfindung liegt die Aufgabe zugrunde, auf Heizkesselgehäuse aufsetzbare Regel- und Steuergeräte dahingehend zu verbessern, daß diese mit inren Gehäusen, also ohne seitliche Sockel, einerseits fest auf dem Heizkesselgehäuse installiert werden können, dabei aber die Frontfläche trotzdem sichtgünstig einstellbar sein soll.

Diese Aufgabe ist mit einem Regel- und Steuergerät der eingangs genannten Art nach der Erfindung dadurch gelöst, daß das Gehäuse einen zweiten Gehäuseteil zu einem mit horizontaler Grund- bzw. Montagefläche versehenen Gehäuseunterteil bildet und in dieses tubusartig anschlagbegrenzt ein- und ausschwenkbar und im Querschnitt senkrecht zur Schwenkachse kreissektorförmig ausgebildet ist, wobei die oberen und unteren Ränder der Eingriffsöffnung im Gehäuseunterteil an die Bogenform der oberen und unteren Abschlußflächen des kreissektorförmigen zweiten Gehäuseteils angepaßt ausgebildet sind, und daß die Eingriffsöffnung in einer zur Grund-bzw. Montagefläche des Gehäuseunterteiles unter 45° verlaufenden Ebene angeordnet ist und die Bogenlänge der oberen Abschlußfläche mindestens 45° beträgt.

Nach dem DE-U-88 11 232, dessen Gegenstand einen Heizlüfter betrifft, ist es zwar bekannt, im Gesamtgehäuse des Heizlüfters, d.h. in dessen Frontfläche neben der Gebläseabluftöffnung eine Ausnehmung vorzusehen und in dieser eine Schalt-bzw. Betätigungsglieder aufweisende Klappe anzuordnen, die, da schwenkbar gelagert, aus der Ausnehmung aus- und entsprechend bündig zur Frontfläche in diese eingeschwenkt werden kann. Diese Ausgestaltung eines Heizlüftergehäuses ist aber für Regel- und Steuergeräte als am Heizkesselgehäuse zu installierendes Zubehör schon deshalb nicht geeignet, weil dafür zwischen dem äußeren Umschließungsgehäuse und dem eigentlichen wasserführenden Gehäuse eines Heizkessels, sofern man das Umschließungsgehäuse im Anordnungsbereich nicht vergrößert, für ein in das Heizkesselgehäuse einschwenkbares Regel- und Steuergerät kein Raum verfügbar ist, ganz abgesehen davon, daß dafür die Umschließungsgehäusebleche in aufwendiger Weise entsprechend eingerichtet(siehe bspw. die DE-A-34 04 256) werden müßten und zusätzlicher Raum im Heizkesselgehäuse geschaffen werden müßte.

Das erfindungsgemäße Regel- und Steuergerät zeichnet sich also gegenüber den vorbekannten Geräten dadurch aus, daß dessen Gehäuse zweiteilig ausgebildet ist, wobei der die Anzeige- und Bedienungselemente aufweisende Teil in Bezug auf das auf das Heizkesselgehäuse ganz normal aufsetztbare Unterteil des Gehäuses ein- und ausschwenkbar ist. Am Heizkesselgehäuse ändert sich dabei nichts. Abgesehen davon, daß die erfindungsgemäße Ausbildung dem Gesamtdesign eines Heizkessels zugute kommt, ist damit die gestellte Aufgabe in eleganter Weise gelöst, verbunden mit dem Vorteil, daß es weder freiliegende Kabelführungen gibt, noch ein besonderer Aufwand bezüglich der Kabelführung getrieben werden muß, um dieses der Sicht bzw. äußeren Beeinträchtigungen zu entziehen.

Die Elektronik ist dabei problemlos im unteren Gehäuseteil anzuordnen und unterzubringen und mit den Einstell- und Anzeigeelementen der am schwenkbaren Gehäuseteil befindlichen Frontfläche zu verkabeln, d.h., die Verkabelung befindet sich völlig versteckt in beiden Gehäuseteilen.

Die Eingriffsöffnung ist in einer zur horizontalen Grundfläche des Gehäuseunterteiles unter 45° verlaufenden Ebene angeordnet, und die Bogenlänge der oberen Abschlußfläche beträgt mindestens 45°. Dadurch ist eine stufenlose Einstellungsmöglichkeit des schwenkbaren Gehäuseteiles über eine Bogenlänge von mindestens 90° gegeben. Da die oberen und unteren Ränder der Eingriffsöffnung im Gehäuseunterteil an die Bogenform der oberen und unteren Abschlußflächen des kreissektorförmigen zweiten Gehäuseteils angepaßt sind, ergibt sich eine saubere Schwenkführung des zweiten Gehäuseteils, wobei in weiterer Ausgestaltung in den Spalten zwischen den Öffnungsrändern des Gehäuseunterteils und den oberen und unteren Abschlußflächen und den kreissektorförmigen Seitenwänden des Gehäuseteils eine Dichtung angeordnet ist, für die vorteilhaft ein polyamid-beflocktes Flanschband vorgesehen ist, das nicht nur gut abdichtet, sondern auch Quietsch- bzw. Scheuergeräusche beim Verstellen des zweiten Gehäuseteils verhindert. Die Abdichtung ist insbesondere deshalb vorgesehen, um das Eindringen von Feuchtigkeit in das Gehäuseinnere zu vermeiden, die sich oben niederschlagen und auf die unten befindlichen Elektronikelemente abtropfen könnte.

Um die Elektronik und die Verkabelung zur Frontfläche zugänglich zu halten, ist das untere Gehäuseteile mit einem abnehmbaren Deckel versehen.

Das erfindungsgemäße Regel- und Steuergerät wird nachfolgend anhand der zeichnerischen Darstellung eines einzigen Ausführungsbeispieles näher erläutert.

Es zeigt jeweils in Seitenansicht und teilweise im Schnitt
- Fig. 1: das Gerät in Normalstellung und
- Fig. 2: das Gerät mit ausgeschwenktem Geräteteil.

Das Regel- und Steuergerät besteht in bekannter Weise aus einem schwenkbar gelagerten Gehäuse mit in dessen sichtseitiger Frontfläche 4 angeordneten Einstell- und Anzeigeelementen, wobei jedoch hier und gemäß Darstellung das Gehäuse 1 aus einem Gehäuseunterteil 2 und aus einem in dieses tubusartig anschlagbegrenzt ein- und ausschwenkbaren, im Querschnitt kreissektorförmigen, zweiten, die Frontfläche 4 aufweisenden Gehäuseteil 3 gebildet ist. Bezüglich "anschlagbegrenzt" wird auf die mit A bezeichneten Stellen verwiesen.

Wie aus den Schnittbereichsdarstellungen ersichtlich, sind die oberen und unteren Ränder 5 der Eingriffsöffnung 6 im Gehäuseunterteil 2 an die Bogenform der oberen und unteren Abschlußflächen 7 des kreissektorförmigen zweiten Gehäuseteils 3 angepaßt, wobei in den Spalten zwischen den Öffnungsrändern des Gehäuseunterteils 2 und den Abschlußflächen 7 und kreissektorförmigen Seitenwänden 7' des Gehäuseteils 3 eine Dichtung 8 angeordnet und diese in Form eines polyamid-beflockten Flanschbandes ausgebildet ist.

Ferner ist beim dargestellten Ausführungsbeispiel die Eingriffsöffnung 6 in einer zur horizontalen Grund- bzw. Montagefläche 9 des Gehäuseunterteils 2 etwa unter 45° verlaufenden Ebene E angeordnet, wobei die Bogenlänge der oberen Abschlußfläche 7 ebenfalls etwa 45° beträgt, so daß sich damit die dargestellte Vertikalstellung der Frontfläche 4 ergibt (siehe Fig. 2).

Ein abnehmbarer Deckel, mit dem auch die Seitenflanken des Gehäuseunterteiles 2 zum Teil mit erfaßt sind, ist mit 10 bezeichnet und eine transparente Abdeckhaube für die Frontfläche mit 11.

## Patentansprüche

1. Regel- und Steuergerät für Heizkessel, bestehend aus einem schwenkbar gelagerten Gehäuse (1) mit in dessen sichtseitiger Frontfläche (4) angeordneten Einstell- und Anzeigeelementen,
**dadurch gekennzeichnet,**
daß das Gehäuse (1) einen zweiten Gehäuseteil (3) zu einem mit horizontaler Grund- bzw. Montagefläche (9) versehenen Gehäuseunterteil (2) bildet und in dieses tubusartig anschlagbegrenzt ein- und ausschwenkbar und im Querschnitt senkrecht zur Schwenkachse kreissektorförmig ausgebildet ist, wobei die oberen und unteren Ränder (5) der Eingriffsöffnung (6) im Gehäuseunterteil (2) an die Bogenform der oberen und unteren Abschlußflächen (7) des kreissektorförmigen zweiten Gehäuseteils (3) angepaßt ausgebildet sind, und daß die Eingriffsöffnung (6) in einer zur Grund-bzw. Montagefläche (9) des Gehäuseunterteiles (2) unter 45° verlaufenden Ebene (E) angeordnet ist und die Bogenlänge der oberen Abschlußfläche (7) mindestens 45° beträgt.

2. Gerät nach Anspruch 1,
**dadurch gekennzeichnet,**
daß in den Spalten zwischen den Öffnungsrändern des Gehäuseunterteils (2) und den Abschlußflächen (7) und kreissektorförmigen Seitenwänden (7') des Gehäuseteils (3) eine Dichtung (8) angeordnet ist.

3. Gerät nach Anspruch 2,
**dadurch gekennzeichnet,**
daß die Dichtung (8) in Form eines polyamid-beflockten Flanschbandes ausgebildet ist.

4. Gerät nach einem der Ansprüche 1 bis 3,
**dadurch gekennzeichnet,**
daß das Gehäuseunterteil (2) mit einem abnehmbaren Deckel (10) versehen ist.

## Claims

1. Regulating and control system for boilers, comprising a swivably arranged housing (1) with setting and display elements disposed in the visual front face (4) thereof, characterized in that the housing (1) forms a second housing portion (3) constituting a housing bottom (2) provided with a horizontal base or mounting face (9), which is retractable into and withdrawable from the latter in a tube-type manner to be limited by a stop means, and in cross-section, in a direction vertical to the swivelling axis, is in the form of a circular sector, with the upper and lower edges (5) of the hole (6) of action provided within the housing bottom (2) conforming to the arcuate shape of the upper and lower closing faces (7) ofthe second circular sector-type housing portion (3), and that the hole of action (6) is provided in a plane (E) extending at an angle of less than 45° relative to the base or mounting face (9) of the housing bottom (2), and that the arcuate length of the upper closing face (7) is at least 45°.

2. A system according to claim 1, characterized in that a sealant is provided in the gaps between the hole edges of the housing bottom (2) and the closure faces (7) and the circular sector-type side walls (7') ofthe housing portion (3).

3. A system according to claim 2, characterized in that the sealant (8) is in the form of a polyamide-flocculated flange band.

4. A system according to any one of claims 1 to 3, characterized in that the housing bottom (2) is provided with a removable lid (10).

## Revendications

1. Appareil de réglage et de commande pour chaudière de chauffage constitué par un boîtier (1) positionné pivotant avec des éléments de réglage et d'affichage placés dans sa face frontale (4) côté vue,
**caractérisé en ce**
que le boîtier forme une seconde partie de boîtier (3) par rapport à une partie inférieure de boîtier (2) pourvue d'une surface de base et de montage (9) horizontale et peut rentrer par pivotement dans celle-ci à la manière d'un tube en étant limité par une butée et en sortir par pivotement et est configuré en forme de secteur de cercle de section perpendiculaire à l'axe de pivotement, les bords supérieurs et inférieurs (5) de l'ouverture d'engrènement (6) dans la partie inférieure du boîtier (2) étant configurés adaptés à la forme de l'arc des surfaces supérieures et inférieures de fermeture (7) de la seconde partie du boîtier (3) en forme de secteur de cercle et que l'ouverture d'engrènement (6) est ménagée dans un plan (E) formant 45° par rapport à la surface de base et de montage (9) de la partie inférieure (2) du boîtier et que la longueur de l'arc de la surface supérieure de fermeture (7) est d'au moins 45°.

2. Appareil selon la revendication 1,
**caractérisé en ce**
qu'une étanchéité (8) est placée dans les fentes entre les bords d'ouverture de la partie inférieure (2) du boîtier et les surfaces de fermeture (7) et les parois latérales (7') en forme de secteur de cercle de la partie de boîtier (3).

3. Appareil selon la revendication 2,
**caractérisé en ce**
que l'étanchéité (8) est configurée en forme de bande bridée floquée de polyamide.

4. Appareil selon l'une des revendications 1 à 3,
**caractérisé en ce**
que la partie inférieure du boîtier (2) est pourvue d'un couvercle amovible (10).
